# EUROPÄISCHE PATENTSCHRIFT

(11) **EP 1 059 435 B1**
(45) Veröffentlichungstag und Bekanntmachung des Hinweises auf die Patenterteilung: **10.11.2004**
(21) Anmeldenummer: 00105128.3
(22) Anmeldetag: 10.03.2000
(51) Int. Cl.: F02M 35/104, F02M 25/07

(54) **Luftansaugkanalanordnung für eine Brennkraftmaschine**
Arrangement of intake air conduits for a combustion engine
Arrangement des conduits d'admission d'air pour un moteur à combustion

(30) Priorität: 11.06.1999 DE 19926545
(43) Veröffentlichungstag der Anmeldung: 13.12.2000
(73) Patentinhaber: Pierburg GmbH, 41460 Neuss (DE)
(72) Erfinder: Sangs, Iris, 41372 Niederkrüchten (DE); Sovva, Elina, 47167 Duisburg (DE); Kühnel, Hans-Ulrich, 41239 Mönchengladbach (DE); Sanders, Michael, 41564 Kaarst (DE)
(74) Vertreter: Ter Smitten, Hans

(56) Entgegenhaltungen:
- EP-A- 1 010 889
- EP-A- 1 048 839
- DE-A- 3 240 196
- DE-A- 19 853 455
- FR-A- 2 754 854
- US-A- 3 937 196
- US-A- 5 490 488
- PATENT ABSTRACTS OF JAPAN vol. 1999, no. 03, 31. März 1999 (1999-03-31) & JP 10 331724 A (CALSONIC CORP), 15. Dezember 1998 (1998-12-15)

## Beschreibung

Die Erfindung betrifft eine Luftansaugkanalanordnung für eine Brennkraftmaschine, die zumindest zwei Gehäuseteile aufweist, die im zusammengesetzten Zustand einzelne zu jedem Zylinder einer Brennkraftmaschine führende Luftansaugkanäle und einen Abgasrückführkanal ausformen (siehe z.B. DE-A-19853455 oder US-A-5490488).

Derartige Luftansaugkanalanordnungen sind hinlänglich bekannt. Sie bestehen im wesentlichen aus einem Gehäuseoberteil und einem Gehäuseunterteil, die im zusammengesetzten Zustand die einzelnen Luftansaugkanäle sowie einen integrierten Abgasrückführkanal bilden. Das zurückzuführende Abgas wird dabei über eine Abgasleitung einem Abgasrückführventil zugeführt, das die Menge des der angesaugten Brennluft zuzuführenden Anteil Abgases steuert. An das Abgasrückführventil ist dabei auf bekannte Weise ein Abgaskühler angeflanscht, der das zurückzuführende Abgas mit Kühlmittel aus dem Kühlmittelkreislauf versorgt. Die Montage dieses Abgaskühlers ist jedoch aufwendig. Auch werden durch die Einbaugröße des Abgaskühlers die Einbaumöglichkeiten des Abgasrückführventils negativ beeinflußt.

Hiervon ausgehend liegt der Erfindung daher die Aufgabe zugrunde, eine gattungsgemäße Luftansaugkanalordnung derart zu gestalten, dass auf kostengünstige und in montagetechnischer Hinsicht einfache Weise eine Kühlung des zurückzuführenden Abgases erfolgen kann.

Diese Aufgabe ist durch die im Kennzeichen des Patentanspruchs 1 angegebenen Merkmale gelöst worden.

Vorteilhafte Weiterbildungen sind in den Unteransprüchen genannt.

Ein Ausführungsbeispiel der Erfindung ist in der Zeichnung dargestellt und wird nachfolgend mit Angabe der erreichbaren Vorteile beschrieben. Hierbei zeigt:
- Figur 1: eine erfindungsgemäße Luftansaugkanalanordnung in perspektivischer Sicht;
- Figur 2: die Luftansaugkanalanordnung aus Figur 1 im Schnitt.

Figur 1 zeigt eine perspektivische Ansicht einer Luftansaugkanalanordnung 1 für eine nicht dargestellte Brennkraftmaschine. Die Luftansaugkanalanordnung 1 besteht im wesentlichen aus drei Gehäuseteilen 2, 3 und 4, wobei das Gehäuseteil 4 als Deckelelement ausgeführt ist.

Die erfindungsgemäße Luftansaugkanalanordnung 1 weist desweiteren einen Lufteinlaß 5 auf, der zu einer Saugrohrvolumenkammer 6 führt (s. Figur 2). von dieser Saugrohrvolumenkammer 6 wird das Brennluftgemisch über Luftansaugkanäle 7 und Luftauslässe 8 zu den Zylindern der Brennkraftmaschine geführt.

Ein Teil des erzeugten Abgases wird im Zuge der weiteren Schadstoffbegrenzung der angesaugten Brennluft wieder zugeführt. Dazu weist die Luftansaugkanalanordnung 1 einen Abgasrückführeinlaß 9 auf, der über einen Abgaskanal 10 und einen Abgasrückführauslaß 11 mit einem nicht dargestellten Abgasrückführ-Ventil verbunden ist.

Um eine wirksame Schadstoffbegrenzung und einen Schutz temperaturanfälliger Bauteile zu erreichen, muß das zurückzuführende Abgas gekühlt werden. Dies geschieht bei der erfindungsgemäßen Luftansaugkanalanordnung 1 durch eine Kühlvorrichtung 12, die in der Luftansaugkanalanordnung 1 integriert ist. Auf diese Weise wird eine Reduzierung von in den Motorraum einzubauenden Teilen sowie eine Reduzierung der Schnittstellen erreicht, was zu einem kompakteren Aufbau führt. Schließlich und endlich ist dadurch eine erhebliche Kostenreduzierung möglich. Die Kühlvorrichtung 12 ist über einen Wassereinlaß 13, einen Wasserkanal 14 und einen Wasserauslaß 15 mit einer nicht dargestellten Kühlmittelversorgung des Motors verbunden.

Figur 2 zeigt die erfindungsgemäße Luftansaugkanalanordnung 1 im Schnitt. Figur 2 zeigt deutlich die Kühlvorrichtung 12, die aus am Gehäuseteil 3 angeformten Kühlrippen 16 besteht. In einer besonders vorteilhaften Ausführungsform ist das Gehäuse 3 mit den angeformten Kühlrippen 16 im Druckgußverfahren hergestellt. Das Abgas wird nun zur Kühlung über den Abgasrückführeinlaß 9 durch den Abgaskanal 10 entlang den Kühlrippen 16 zum Abgasrückführauslaß 11 geführt, um dann über das nicht dargestellte Abgasrückführventil der Brennluft wieder zugeführt zu werden.

## Patentansprüche

1. Luftansaugkanalanordnung für eine Brennkraftmaschine, die zumindest zwei Gehäuseteile (2, 3, 4) aufweist, die im zusammengesetzten Zustand eine Saugrohrvolumenkammer (6), einzeln zu jedem Zylinder der Brennkraftmaschine führende Luftansaugkanäle (7), einen Abgasrückführkanal (10) und eine Kühlvorrichtung (12) zur Kühlung des durch den Abgasrückführkanal strömenden Abgases ausformen, **dadurch gekennzeichnet, daß** die Kühlvorrichtung (12) aus einem Kühlwasserkanal (14) und daran angeformten Kühlrippen (16) besteht, die in den Abgasrückführkanal (10) gerichtet sind und in die Richtung eines Gehäuseteils (4) zeigen, das als Deckelelement ausgeführt ist und den Abgasrückführkanal (10) verschließt.

2. Luftansaugkanalanordnung nach Anspruch 1, **dadurch gekennzeichnet, daß** die Gehäuseteile (2, 3, 4) im Druckgußverfahren hergestellt sind.

## Claims

1. Air intake conduit arrangement for an internal combustion engine, having at least two housing parts (2, 3, 4), which in the assembled state form a suction pipe volume chamber (6), air intake conduits (7) which lead individually to each cylinder of the internal combustion engine, an exhaust gas recirculation conduit (10) and a cooling device (12) for cooling the exhaust gas flowing through the exhaust gas recirculation conduit, **characterised in that** the cooling device (12) comprises a cooling water conduit (14) and cooling ribs (16) which are integrally formed thereon, are directed into the exhaust gas recirculation conduit (10) and point in the direction of a housing part (4), which is designed as a cover element and closes the exhaust gas recirculation conduit (10).

2. Air intake conduit arrangement according to Claim 1, **characterised in that** the housing parts (2, 3, 4) are produced by die-casting.

## Revendications

1. Arrangement de canaux d'amission d'air pour un moteur à combustion interne qui présente au moins deux parties de carter (2, 3, 4) qui à l'état assemblé forment une chambre collectrice d'admission (6), des canaux d'admission d'air (7) menant individuellement à chaque cylindre du moteur à combustion interne, un canal (10) de recyclage des gaz d'échappement et un dispositif de refroidissement (12) pour refroidir les gaz d'échappement circulant via le canal de recyclage des gaz d'échappement, **caractérisé en ce que** le dispositif de refroidissement (12) est constitué d'un canal (14) d'eau de refroidissement et d'ailettes de refroidissement (16) formées dessus, qui sont dirigées dans le canal (10) de recyclage des gaz d'échappement et sont orientées dans la direction d'une partie de carter (4) qui est réalisée en tant qu'élément de couvercle et ferme le canal (10) de recyclage des gaz d'échappement.

2. Arrangement de canaux d'admission d'air selon la revendication 1, **caractérisé en ce que** les parties de carter (2, 3, 4) sont réalisées par moulage sous pression.
